# EUROPÄISCHE PATENTSCHRIFT

(11) **EP 2 364 818 B1**
(45) Veröffentlichungstag und Bekanntmachung des Hinweises auf die Patenterteilung: **16.08.2017**
(21) Anmeldenummer: 10155791.6
(22) Anmeldetag: 08.03.2010
(51) Int. Cl.: B25F 5/02

(54) **Handwerkzeugmaschine**
Handheld power tool
Machine-outil manuelle

(43) Veröffentlichungstag der Anmeldung: 14.09.2011
(73) Patentinhaber: HILTI Aktiengesellschaft, 9494 Schaan (LI)
(72) Erfinder: Keller, Valentin, 86156, Augsburg (DE); Roll, Bastian, 86899, Landsberg (DE); Grieger, Tobias, 88079, Kressbronn (DE); Meier, Rony, 9493, Mauren (LI); Chen, Ross, 200129, Shanghai (CN)
(74) Vertreter: Hilti Aktiengesellschaft Corporate Intellectual Property

(56) Entgegenhaltungen:
- EP-A1- 1 574 297
- EP-A1- 1 690 649
- EP-A1- 2 147 754
- EP-A2- 0 142 650
- EP-A2- 1 321 246
- DE-A1-102008 003 111
- DE-U1-202005 018 801
- US-A- 4 330 093
- US-A- 5 332 156
- US-A- 6 161 256

## Beschreibung

### GEBIET DER ERFINDUNG

Die vorliegende Erfindung betrifft eine Handwerkzeugmaschine, insbesondere einen Elektroschrauber, wie aus der EP 2 147 754 A1 oder DE 102008003111 U1 und dem Oberbegriff von Anspruch 1 bekannt.

Elektroschrauber können in den meisten Anwendungen mit einer Hand geführt werden. Ein von dem Anwender aufzubringendes Drehmoment und ein Anpressdruck sind typischerweise gering. Ein Pistolengriff genügt diesen Anwendungen und erlaubt eine kompakte und leichte Bauform. In einzelnen Anwendungsfällen, z.B. bei einer Befestigung von Blechen mittels Schrauben, ist ein hoher Anpressdruck erforderlich. Für solche Anwendungen kann der Anwender die Elektroschrauber mit einer zweiten Hand an einem lösbaren Zusatzhandgriff halten, den der Anwender nahe der Werkzeugaufnahme befestigen kann.

### OFFENBARUNG DER ERFINDUNG

Die erfindungsgemäße Handwerkzeugmaschine, z.B. ein Elektroschrauber hat eine Werkzeugaufnahme zum Haltern eines Werkzeuges längs einer Achse. Ein Gehäuse hat einen Griffbereich für eine erste Hand. Der Griffbereich hat einen Auflageabschnitt für Daumen und Zeigefinger in einer Ebene mit der Achse und einen Schaftabschnitt zum Umgreifen auf einer Seite der Ebene. Eine Anlagefläche für eine zweite Hand, die abgewandt von der Werkzeugaufnahme und auf einer anderen Seite der Ebene angeordnet ist, ist zwischen 80 Grad und 100 Grad zur Ebene geneigt.

Die Anlagefläche ermöglicht einem Anwender einen zusätzlichen Anpressdruck auf das Werkzeug auszuüben, z.B. indem der Handballen der zweiten Hand gegen die Anlagefläche presst. Obwohl mit dem Handballen eine höhere Kraft als mit der Handspanne zwischen Daumen und Zeigerfinger eingeleitet werden kann, zeigten überraschend Studien, dass die Anordnung der Anlagefläche versetzt zu der Achse und der Griffbereich für Handspanne in der Ebene mit der Achse bei einem langen Einsatz als ergonomischer wahrgenommen werden. Mit der gewählten Neigung wird ein Abrutschen der Hand von dem Gerät oder ein Rutschen der zweiten Hand gegen die erste Hand vermieden.

Erfindungsgemäß hat die Anlagefläche eine Abmessung von wenigstens 1,2 cm senkrecht zu der Ebene.

Erfindungsgemäß ist der Auflageabschnitt für Daumen und Zeigerfinger in einer Vertiefung des Gehäuses angeordnet.

### KURZE BESCHREIBUNG DER FIGUREN

Die nachfolgende Beschreibung erläutert die Erfindung anhand von exemplarischen Ausführungsformen und Figuren. In den Figuren zeigen:
- Fig. 1: einen Elektroschrauber;
- Fig. 2: einen Querschnitt durch den Elektroschrauber.

Gleiche oder funktionsgleiche Elemente werden durch gleiche Bezugszeichen in den Figuren indiziert, soweit nicht anders angegeben.

### AUSFÜHRUNGSFORMEN DER ERFINDUNG

Fig. 1 zeigt einen Elektroschrauber **10** als exemplarische Handwerkzeugmaschine in einer Seitenansicht; Fig. 2 im Querschnitt in der Ebene II-II. Der Elektroschrauber **10** hat ein gewinkeltes Gehäuse **11,** in dem ein Motor **12** durch einen Antriebsstrang **13** mit einer Werkzeugaufnahme **14** gekoppelt ist. Der Antriebsstrang **13** kann beispielsweise wenigstens eine Spindel, ein Getriebe, eine Überlastkupplung, ein Tangentialschlagwerk etc. enthalten. Eine Energieversorgung des Elektroschraubers **10,** insbesondere des Motors **12,** erfolgt durch einen Akkumulator **15,** welcher an einem Fuß **16** des Gehäuses **11** lösbar befestigt ist.

Die Werkzeugaufnahme **14** legt eine Arbeitsachse **17** des Elektroschraubers **10** fest, indem es ein Werkzeug **18** längs der Arbeitsachse **17** ausrichtet. Der Anwender übt längs der Arbeitsachse **17** einen Anpressdruck aus, um eine Schraube in ein Werkstück zu schrauben.

Das Gehäuse **11** ist im Wesentlichen spiegelsymmetrisch zu einer Symmetrieebene **20,** in welcher die Arbeitsachse **17** verläuft. Ein Anwender kann den Elektroschrauber **10** gleichermaßen mit der linken Hand oder der rechten Hand führen.

Eine führende Hand kann der Anwender an eine von der Werkzeugaufnahme **14** abgewandte Rückseite **21** des Gehäuses **11** anlegen. Daumen und Zeigefinger liegen seitlich an dem Gehäuse **11** beidseitig der Symmetrieebene **20** in einem Auflagebereich **22** an. Der Auflagebereich **22** beginnt an der Rückseite **21** des Gehäuses **11** und hat zwei Schenkel **23,** welche in Richtung zur Werkzeugaufnahme **14** verlaufen und U-förmig das Gehäuse **11** zwischen sich einschließen. Die Schenkel **23** des Auflagenbereichs **22** definieren eine Führungsebene **24,** in welcher auch die Arbeitsachse **17** liegt und welche senkrecht zur Symmetrieebene **20** ist. Die Schenkel **23** sind etwa so lang wie ein Zeigerfinger.

Geneigt zur Arbeitsachse **17** hat das gewinkelte Gehäuse **11** einen Schaft **25.** Eine Neigung **26** einer Längsachse **27** des Schafts **25** zur Arbeitsachse **17** kann zwischen 70 Grad und 90 Grad liegen. Der Schaft **25** bildet zusammen mit dem Auflagebereich **22** einen Handgriff **28.** Die führende Hand kann den Schaft mit den verbleibenden Fingern umgreifen. An einer zur Werkzeugaufnahme **14** weisenden Vorderseite **29** des Schafts **25** ist ein Betriebstaster **30** vorgesehen, der zum Aktivieren des Elektroschraubers **10,** insbesondere des Motors **12** ist. Der Anwender kann den Betriebstaster **30** mit den verbleibenden Fingern betätigen.

An der Rückseite **21** des Gehäuses **11** ist eine Anlagefläche **31** für eine zweite Hand vorgesehen. Die Anlagefläche **31** ist auf der dem Schaft **25** gegenüberliegenden Seite der Führungsebene **24** angeordnet und in etwa in Verlängerung des Schafts **25.** Die Anlagefläche **31** ist verläuft senkrecht oder einer Neigung **32** zwischen 80 Grad und 100 Grad zu der Arbeitsachse **17.** Die Neigung **32** der Anlagefläche **31** ist vorzugsweise näher an 90 Grad zur Arbeitsachse **17** als die Neigung **26** der Längsachse **27** des Schafts **25.** Die Höhe **33,** d.h. Abmessung senkrecht zur Führungsebene **24,** der Anlagefläche **31** liegt vorzugsweise im Bereich zwischen 1,2 cm und 2,0 cm.

Die Rückseite **21** hat vorzugsweise in einem Schnitt entlang der Symmetrieachse **17** im Auflagebereich **22** eine Griffmulde **34,** deren zur Werkzeugaufnahme **14** nächster Punkt, gemessen parallel zur Arbeitsachse **17,** auf der Arbeitsachse **17** liegt. Der Anwender legt intuitiv die Spanne zwischen Daumen und Zeigerfinger seiner Hand in die Griffmulde **34** und leitet die Kraft über diesen Handbereich längs der Arbeitsachse **17** ein.

Der Auflagebereich **22** für Daumen und Zeigefinger der Führhand kann in das Gehäuse **11** eingesenkt sein, um ein Halten der Führhand in der ergonomisch günstigen Haltung zu erleichtern. Der eingesenkte Auflagebereich **22** hat entlang der Schenkel **23** längliche nutenförmige Vertiefung **35,** welche in Richtung zu der Arbeitsachse **17** für z.B. 0,5 cm bis 1 cm eingesenkt sind. Eine Breite, d.h. Abmessung senkrecht zur Führungsebene 24 der Vertiefung **35** entspricht etwa der Breite eines Daumens.

## Patentansprüche

1. Handwerkzeugmaschine **(10),** insbesondere ein Elektroschrauber mit
einer Werkzeugaufnahme **(14)** zum Haltern eines Werkzeuges **(18)** längs einer Arbeitsachse **(17),**
einem Motor (12), der durch einen Antriebsstrang (13) mit der Werkzeugaufnahme (14) gekoppelt ist
einem Gehäuse **(11),**
einem Griffbereich für eine erste Hand, wobei der Griffbereich einen Auflageabschnitt **(22)** für Daumen und Zeigefinger in einer Führungsebene **(24)** mit der Arbeitsachse **(17)** und einen Schaftabschnitt zum Umgreifen auf einer Seite der Führungsebene **(24)** hat, wobei der Auflageabschnitt für Daumen und Zeigefinger eine Griffmulde (34) an einer Rückseite des Gehäuses (11) hat, wobei ein tiefster Punkt der Griffmulde (34) in der Führungsebene (24) liegt, **gekennzeichnet durch**
eine Anlagefläche **(31)** für eine zweite Hand, wobei die Anlagefläche **(31)** abgewandt von der Werkzeugaufnahme **(14)** und auf einer anderen Seite der Führungsebene **(24)** angeordnet zwischen 80 Grad und 100 Grad zur Ebene geneigt ist, wobei Anlagefläche **(31)** eine Abmessung von wenigstens 1,2 cm senkrecht zu der Führungsebene **(24)** aufweist.

2. Handwerkzeugmaschine nach Anspruch 1, **dadurch gekennzeichnet, dass** der Auflageabschnitt **(22)** für Daumen und Zeigerfinger in das Gehäuse **(11)** eingesenkt ist.

## Claims

1. Hand-held power tool (10), in particular an electric screwdriver, comprising
a tool holder (14) for supporting a tool (18) along a working axis (17),
a motor (12) coupled to the tool holder (14) by a drive train (13),
a housing (11) and
a grip area for a first hand, wherein the grip area has a bearing portion (22) for the thumb and index finger in a guide plane (24) with the working axis (17) and a shaft portion designed to be grasped on one side of the guide plane (24), wherein the bearing portion for the thumb and index finger has a recessed grip (34) on a rear face of the housing (11) and wherein the deepest point of the recessed grip (34) is situated in the guide plane (24), **characterised by**
a contact surface (31) for a second hand, wherein the contact surface (31), which is directed away from the tool holder (14) and arranged on another side of the guide plane (24), is inclined at an angle of between 80 degrees and 100 degrees relative to the plane and wherein the contact surface (31) has dimensions of at least 1.2 cm perpendicular to the guide plane (24).

2. Hand-held power tool according to claim 1, **characterised in that** the bearing portion (22) for the thumb and index finger is sunk into the housing (11).

## Revendications

1. Machine-outil manuelle (10), en particulier une visseuse électrique, comportant :
un porte-outil (14) pour maintenir un outil (18) le long d'un axe de travail (17),
un moteur (12) couplé au porte-outil (14) par l'intermédiaire d'une transmission (13),
un boîtier (11),
une zone de prise pour une première main, dans laquelle la zone de prise a une partie de contact (22) avec l'axe de travail (17) pour le pouce et l'index dans un plan de guidage (24) et une partie d'arbre pour une saisie sur un côté du plan de guidage (24), dans laquelle la partie de contact pour le pouce et l'index a un évidement de saisie (34) sur un côté arrière du boîtier (11), dans laquelle un point le plus profond de l'évidement de saisie (34) se situe dans le plan de guidage (24), **caractérisée par**
une surface de contact (31) pour une seconde main, dans laquelle la surface de contact (31) est inclinée entre 80 degrés et 100 degrés par rapport au plan à l'opposé du porte-outil (14) et agencée sur un autre côté du plan de guidage (24), dans laquelle la surface de contact (31) a une dimension d'au moins 1,2 cm perpendiculairement au plan de guidage (24).

2. Machine-outil manuelle selon la revendication 1, **caractérisée en ce que** la partie de contact (22) pour le pouce et l'index est encastrée dans le boîtier (11).
